# EUROPÄISCHE PATENTSCHRIFT

(11) **EP 1 600 081 B1**
(45) Veröffentlichungstag und Bekanntmachung des Hinweises auf die Patenterteilung: **03.02.2016**
(21) Anmeldenummer: 05011109.5
(22) Anmeldetag: 23.05.2005
(51) Int. Cl.: A47B 49/00

(54) **Eckschrank, insbesondere Kücheneckschrank mit schwenkbaren Fachböden**
Corner cupboard, especially kitchen corner cupboard with pivoting shelves
Armoire de coin, en particulier armoire de coin de cuisine avec des étagères pivotantes

(30) Priorität: 25.05.2004 DE 202004008477 U
(43) Veröffentlichungstag der Anmeldung: 30.11.2005
(73) Patentinhaber: Kesseböhmer Holding e.K., 49152 Bad Essen (DE)
(72) Erfinder: Storck, Holger, 49163 Bohmte (DE)
(74) Vertreter: Pott, Ulrich

(56) Entgegenhaltungen:
- EP-A- 0 451 737
- EP-A- 1 050 245
- DE-A1- 3 049 114
- DE-A1- 19 860 241
- US-A- 5 273 353

## Beschreibung

Die Erfindung betrifft einen Eckschrank, insbesondere Kücheneckschrank, mit im Schrankkorpus drehbaren Fachböden gemäß dem Oberbegriff des Anspruchs 1.

Bei bekannten Eckschränken dieser Art (DE 24 02 627, DE 200 17 969 U1) sind die als Türflügel ausgebildeten Frontplatten durch jeweilige an einer oberen Schrankabdeckung und am Schrankboden gehaltene Beschläge so ausgenommen, daß diese gesamte Baugruppe karussellartig mit einer eine vertikale Hochachse definierenden Drehsäule schwenkbar ist. Der bodenseitige Beschlag weist dabei eine Steuerungseinheit auf, in deren Bereich jeweilige V-förmig zu den Frontplatten gerichtete Tragarme in Form von Beschlagplatten vorgesehen und mit diesen zusammenwirkende Steuer- und Lenkhebel verlagerbar sind. Durch entsprechende Führungen und Dämpfungsteile ist eine Verlagerung der Frontplatten in einem V-förmigen Ausschnitt des innenliegenden Fachbodens möglich, das Karussell drehbar und danach können die Frontplatten in die jeweilige Schließstellung am Schrankkorpus zurückbewegt werden. Dabei führen die Frontplatten eine in bezug auf die Winkelhalbierende des Türecks spiegelbildliche Klappbewegung aus (DE 30 49 114) und gemäß DE 40 12 032 A1 werden die Türflügel im wesentlichen radial in bezug auf die Drehachse des Karussells verstellt, um den Bremsaufwand zu verringern.

Die Erfindung befaßt sich mit dem Problem, einen Kücheneckschrank zu schaffen, dessen im bodenseitigen Bereich des Karussells vorgesehene und geringe Bauhöhe aufweisende Steuerungseinheit mit vermindertem technischem Aufwand auch bei schnellen Karussellbewegungen zu einem ruhigen Laufverhalten führt und eine Verbesserung der Dämpfungseigenschaften im Bereich der Frontplatten ermöglicht.

Die Erfindung löst diese Aufgabe mit einer Ausbildung des Kücheneckschrankes mit den Merkmalen des Anspruchs 1. Hinsichtlich weiterer Ausgestaltungen wird auf die Ansprüche 2 bis 17 verwiesen.

Bei dem erfindungsgemäßen Kücheneckschrank ist die mit dem unteren Beschlag zusammenwirkende Steuerungseinheit im Bereich ihrer Lenkverbinder mit jeweiligen Steuerscheiben versehen, die als eine Verbindungsbaugruppe so in die Steuerungskinematik integriert sind, daß eine Verbesserung der synchronen Bewegung der Frontplatten bei deren Öffnungsbewegung bzw. bei deren Rückverlagerung in die 90° gespreizte Schließstellung erreicht ist. Eine Verbesserung des Schließverhaltens dieser Beschlagteile wird im Bereich der Steuerscheiben dadurch erreicht, daß diese jeweilige die in den Bewegungsphasen eine Zwangsführung der Bauteile bewirkende Führungsprofilteile aufweisen. Durch wenige flache Bauteile ist damit eine wesentliche Vereinfachung der Steuermechanik erreicht und diese raumsparend im Bereich des unteren Beschlages positionierbar.

Die beiden Steuerscheiben sind im Bereich von Führungsprofilteilen so verbunden, daß ein symmetrisches Schließverhalten aus beiden Drehrichtungen des Karussells, d. h. unabhängig vom Rechts- bzw. Linkseinlauf, erreicht wird. Im Bereich der Steuerscheiben erfolgt dabei eine Verlagerung von jeweiligen Kraftein- und umleitungspunkten auf einer eine Mittelebene zwischen den Führungsprofilteilen bildenden Geraden. Mit dieser ist gleichzeitig eine zentrale Führungsebene der Steuerungseinheit definiert, so daß damit ein synchroner Bewegungsablauf an beiden Lenkverbindern auch dann gewährleistet ist, wenn eine asymmetrische Krafteinleitung, beispielsweise durch den Handdruck einer Bedienperson, im Bereich einer der Frontplatten erfolgt.

Mit der Steuerscheiben-Führungsteil-Verbindung ist eine auch bei der Verlagerung der Frontplatten in die Schließstellung komfortablere Baugruppe geschaffen, in die mit geringem technischem Aufwand ein Dämpfungselement, insbesondere eine Rotations-Dämpfungsvorrichtung, integrierbar ist und ebenso ist die optimale Anordnung einer Rückstellfeder an einer der Steuerscheiben mit geringem Aufwand realisierbar. Mit dieser Konstruktion ist die Höhe des unteren Beschlages insgesamt verringert und für die im Bereich der Drehsäule höhenverlagerbar gehaltenen Fachböden wird eine vorteilhafte Vergrößerung des Nutzraumes erreicht.

Weitere Einzelheiten und vorteilhafte Ausgestaltungen der Erfindung ergeben sich aus der nachfolgenden Beschreibung und der Zeichnung, in der die Erfindung beispielhaft veranschaulicht ist. In der Zeichnung zeigen:
- Fig. 1: eine Einzeldarstellung des erfindungsgemäßen Kücheneckschrankes in einer Montagephase,
- Fig. 2: eine perspektivische Einzeldarstellung des im Eckschrank vorgesehenen Karussells mit einer einen oberen Beschlag und einen unteren Beschlag verbindenden Drehsäule,
- Fig. 3: eine Draufsicht des ohne Abdeckplatine dargestellten unteren Beschlages mit die Frontplatten aufnehmenden Lenkhebeln und diese zu einem zentralen Bodenkranz hin abstützenden Lenkverbindern,
- Fig. 4: eine Draufsicht ähnlich Fig. 3 mit verschwenkten Bauteilen,
- Fig. 5 und Fig. 6: jeweilige vergrößerte Ausschnittsdarstellungen im Bereich des Bodenkranzes mit der Antriebskinematik im Bereich der Lenkverbinder entsprechend Fig. 3 bzw. 4,
- Fig. 7: eine vergrößerte Unteransicht im Bereich des Bodenkranzes und jeweiliger in Eingriffsstellung befindlicher Führungsteile im Bereich an den Lenkverbindern vorgesehener Steuerscheiben,
- Fig. 8: eine Unteransicht ähnlich Fig. 4 mit einer im Bereich des Bodenkranzes vorgesehenen Radialbremse,
- Fig. 9: eine perspektivische Vorderansicht der Baugruppen ähnlich Fig. 8, und
- Fig. 10: eine vergrößerte Einzeldarstellung der Radialbremse im Verbindungsbereich mit dem Bodenkranz.

In Fig. 1 ist ein insgesamt mit 1 bezeichneter Eckschrank, insbesondere Kücheneckschrank, dargestellt. Im Schrankkorpus 2 des Eckschrankes 1 sind ein oder mehrere nicht näher dargestellte Fachböden vorgesehen, die jeweilige den V-förmigen Ausschnitten 4 im Bereich des Karussells 5 entsprechende Formausnehmungen aufweisen. Das Karussell 5 ist dabei mit einer eine vertikale Hochachse H definierenden Drehsäule 6 versehen, die an einer oberen Schrankabdeckung 7 und am Schrankboden 8 gelagert ist. Dabei trägt das Karussell 5 im Bereich eines oberen Beschlages 9 und eines unteren Beschlages 10 zwei als Schranktür vorgesehene Frontplatten 11 und 12 (Fig. 2, Strichdarstellung).

Die Beschläge 9 und 10 weisen dabei jeweils zwei V-förmig von der Hochachse H abragende Tragarme 13 bzw. 14 auf, wobei diese jeweils als Teil einer einstückigen Abdeckplatine geformt sind. An diesen Tragarm-Paaren 13 bzw. 14 sind die beiden in Schließstellung (Anlageebene A, A', Fig. 1) eine 90°-Winkelstellung bildenden Frontplatten 11 und 12 mittels jeweiliger Lenkhebel 15 bzw. 16 schwenkbeweglich um jeweilige zur Hochachse H parallele Achsen L, L' gehalten.

Im Bereich des bodenseitigen Beschlages 10 sind unterhalb der von einer einstückigen Abdeckplatine gebildeten beiden Tragarme 14 jeweilige mit einem ortsfesten Bodenkranz 16 zusammenwirkenden Lenkverbinder 17, 18 vorgesehen (Fig. 3). Mit diesen Lenkverbindern 17, 18 ist die Öffnungsbewegung der Frontplatten 11, 12 im Bereich der Lenkhebel 15 steuerbar (Pfeil B, B' in Fig. 3 und 4). Mittels eines zumindest eine Rückstellfeder 19 aufweisenden Dämpfungsteils 20 ist die Rückbewegung der Frontplatten 11, 12 in die Schließstellung gebremst ausführbar.

Das insbesondere als teleskopierbare Einheit ausgebildete Karussell 5 ist dabei an unterschiedliche Größen des Schrankkorpus 2 dadurch anpaßbar, daß der obere Beschlag 9 die Drehsäule 6 wahlweise in Verbindungsöffnungen 3 oder 3' aufnehmen kann und die unteren Lenkhebel 16 in vorderen oder hinteren Rastteilen R, R' fixiert werden (Fig. 2), so daß für die Frontplatten 11, 12 im Bereich der Anlageebene A, A' optimale Schließbedingungen erreicht sind.

Bei der erfindungsgemäßen Ausführung des Karussells 5 sind die beiden einerseits am unteren Beschlag 10 im Bereich der Tragarme 14 (bei R bzw. R') angelenkten Lenkverbinder 17, 18 andererseits im Nahbereich des Bodenkranzes 16' mit jeweils einer Steuerscheibe 21, 22 versehen (Fig. 5 bis 7). Diese beiden Steuerscheiben weisen jeweils einen ersten Führungsteil 23, 23' auf (Fig. 5), mit denen die Steuerscheiben 21 und 22 zumindest bereichsweise in Verbindungseingriff bringbar sind. Dabei sind weitgehend beliebige kraft- und/oder formschlüssige Verbindungspaare denkbar.

Mit dieser direkt gekoppelte Bauteile aufweisenden Konstruktion am Steuerungsende der Lenkverbinder 17, 18 wird bei einer Verlagerung der Frontplatten 11, 12, beispielsweise bei deren Handbetätigung zum Öffnen des Schrankes 1, eine Synchronisierung der Platten-Bewegung erreicht. Im Fall einer Rückverlagerung der Frontplatten 11, 12, insbesondere unter Wirkung einer Rückstellkraft im Bereich der Feder 19, ist die Bewegung der Lenkverbinder 17, 18 bzw. der mit diesen zusammenwirkenden Lenkhebel-Paare 15, 16 ebenfalls synchronisiert.

Unabhängig von der Drehrichtung des Karussells 5 um die Hochachse H kann den beiden Frontplatten 11, 12 bei in Eingriff gelangenden Führungsteilen 23, 23' eine zu einer Mittelebene M symmetrisch wirksame Öffnungs- bzw. Schließbewegung vermittelt werden. Dieser synchrone Bewegungsablauf im Bereich der Frontplatten 11, 12 ist in jeder Bewegungsphase gewährleistet, wobei auch bei beschleunigten Bewegungsabläufen eine weitgehend geräuschlose Beschlagbewegung sowie Anlage der Frontplatten 11, 12 an den Schrankkorpus zu beobachten sind.

Ein damit verbesserter Bedienkomfort der erfindungsgemäßen Steuereinheit für die Frontplatten 11, 12 ist insbesondere dadurch erreicht, daß die in Verbindungseingriff befindlichen ersten Führungsteile 23, 23' der Steuerscheiben 21, 22 bei Einleitung einer Schwenkbewegung (Pfeil C, C' in Fig. 5) auf einer eine mittlere Führungsgerade F definierenden Bahnkurve verlagert werden. Dabei zeichnet sich die Konstruktion dadurch aus, daß der am Schrankboden 8 festgelegte Bodenkranz 16 einen zentralen Drehpunkt P der Drehsäule 6 definiert und diese in der mit dem Karussell 5 umlaufenden Mittelebene M verläuft. Die beiden in einem Abstand T, T' zur Drehachse 6 angeordneten Steuerscheiben 21 bzw. 22 sind als Teil des unteren Beschlages 10 in jeweiligen mit gleichem Abstand E, E' zur Mittelebene M angeordneten Drehgelenken 24, 24' am Beschlag abgestützt (Fig. 5, Fig. 6). Mit entsprechend spiegelbildlicher Anordnung sind die Lenkverbinder 17, 18 an den Steuerscheiben 21 bzw. 22 angelenkt, wobei die Lenkverbinder jeweils mit gleichem Abstand G, G' zu den Drehgelenken 24 im Bereich jeweiliger Gelenke 25, 25' abgestützt sind (Fig. 6).

Die vergrößerten Ausschnittsdarstellungen gemäß Fig. 5 bis 7 verdeutlichen, daß die Steuerscheiben 21 und 22 als erstes Führungsteil 23, 23' in zweckmäßiger Ausführung jeweilige ineinandergreifende und im Bereich der Mittelebene M verlagerbare Zahnsegmente 26, 27 aufweisen.

Mit diesen im Bereich ihrer Zahnflanken permanent ineinandergreifenden Zahnsegmenten 26, 27 werden entsprechend der Schwenkstellung (Pfeil C, C') jeweilige Anlagepunkte bzw. -linien K definiert, die auf einer in Richtung der Mittelebene M verlaufenden, bodenparallelen Führungsgerade F liegen.

Zur weiteren Stabilisierung der Synchron-Steuerung im Bereich der vorbeschriebenen Eingriffsbauteile sind die Steuerscheiben 21 und 22 mit jeweiligen unterseitig an diesen vorgesehenen Steuernocken 29, 30 als ein zweites Führungsprofilteil versehen (Fig. 7). Diese Nocken-Steuerung wirkt zeitweise mit der als Zwangsführung vorgesehenen Zahnsegment-Steuerung 26, 27 zusammen. Dazu sind die beiden Steuernocken 29, 30 im Nahbereich der Zahnsegmente 26, 27 so an den Steuerscheiben 21, 22 angeordnet, daß mit einer Führungsnut 28 im Bodenkranz 16' eine Eingriffsphase erreicht wird. In diesem Bereich des Stellweges der Frontplatten 11, 12 wird damit deren Bewegung gleichzeitig durch die Zahn- und die Nockenelemente stabilisiert (Fig. 4).

Wie aus Bild 5 ersichtlich, weisen die Steuernocken 29 und 30 jeweilige zur Mittelebene M konvexe und in Anlagestellung (Fig. 6) aneinander abrollende Anlageflächen 31, 32 auf, deren stabilisierende Wirkung die Eingriffsdarstellung gemäß Fig. 7 im Zusammenwirken mit der Führungsnut 28 verdeutlicht.

In dieser Schwenkphase greifen die Steuernocken 29, 30 in die Führungsnut 28 des Bodenkranzes 16 ein und gleichzeitig werden dabei im Bereich der Anlageflächen 31, 32 und der Zahnsegmente 26, 27 Anlage- und Eingriffsbedingungen erzeugt, mit denen eine vorteilhafte Beeinflussung des Schließverhaltens im Bereich der Frontplatten 11, 12 und deren gleichförmige Verlagerung gewährleistet sind.

Die Darstellungen gemäß Fig. 3 und 4 zeigen, daß die Steuerscheibe 21 mit der von einer Zugfeder gebildeten und am unteren Beschlag 10 gehaltenen Rückstellfeder 19 so verbunden ist, daß die Teile der Steuerbaugruppe aus der in Fig. 3 dargestellten Öffnungsstellung in einer Zugrichtung Z zwangsläufig in die Schließstellung rückverlagert werden. Dabei erfolgt im Bereich der Lenkverbinder 17, 18 die jeweilige Schwenkbewegung im Bereich der Steuerscheiben 21, 22 bzw. wird die Bewegung gemäß Pfeil B' im Bereich der vorderen Lenkhebel 15, 16 ausgeführt und die Frontplatten 11, 12 werden mit gedämpfter Schwenkbewegung an den Schrankkorpus 3 herangeführt.

Zur Dämpfung dieser Bewegungen im Bereich der Steuerscheiben 21, 22 bzw. um eine sanfte Anlage der Frontplatten 11, 12 im Bereich der Schließöffnung des Schrankkorpus 2 zu erreichen, ist zusätzlich zu der Rückstellfeder 19 als Dämpfer eine Rotations-Dämpfungsvorrichtung 33 im Bereich des Bodenkranzes 16 vorgesehen. Die Dämpfungsvorrichtung 33 ist dabei mit einer als Rotationsdämpfer bezeichneten Baueinheit versehen, die ein an der Steuerscheibe 22 gelagertes und an einer Führungskurve 35 in Eingriffsverbindung bringbares Eingriffsteil 34 aufweist. Durch den Konturverlauf der Führungskurve 35 wird die über das Eingriffsteil 34 eingeleitete Schwenkbewegung der Steuerscheibe 22 beschleunigt bzw. verzögert. Da die Steuerscheibe 22 andererseits direkt mit der Steuerscheibe 21 gekoppelt ist, ist die Dämpfung im Bereich des Rotationsdämpfers 33 synchron auf beide Frontplatten 11, 12 übertragbar.

Im Bereich der Dämpfungsvorrichtung 33 ist als Eingriffsteil 34 ein Zahnritzel 36 (Fig. 4) vorgesehen, das mit einem zumindest einen Teilbereich der Führungskurve 35 erfassenden Zahnprofilteil 37 kämmend in Eingriff ist (Fig. 7, Fig. 2). Dabei wird deutlich, daß das Zahnprofilteil 37 des Dämpfers 33 in eine im hinteren Teilbereich 10' der Deckplatine des unteren Beschlages 10 vorgesehene Durchgangsöffnung 38 integriert ist und in diese das an der Steuerscheibe 22 gelagerte Zahnritzel 36 eingreift. Dabei ist das Zahnritzel 36 mit einem Zwischenträger 39 in einer Aufnahmenut 40 (Fig. 7) an der Steuerscheibe 22 festgelegt.

In Fig. 8 bis 10 sind jeweilige Ausschnittsdarstellungen der Baugruppen des Karussells 5 des Eckschrankes 1 dargestellt, wobei dieses im Bereich des unteren Beschlages 10 zusätzlich zu den als Dämpfungs- und Steuerbaugruppen zusammenwirkenden Steuerscheiben 21, 22 sowie der Dämpfungsvorrichtung 33 mit einer Radialbremse 41 als weiterer Dämpfer versehen ist. Diese im Bereich zwischen den Beschlagteilen und dem Bodenkranz 16 wirksame Radialbremse 41 ist dabei so angeordnet, daß insbesondere in der Schließphase wirksame Beschleunigungen in Folge der bewegten Frontplatten-Bauteile zusätzlich zur Dämpfungsvorrichtung 33 sowie den Führungsteilen 23, 23'; 29, 30 im Bereich der beiden Steuerscheiben 21 und 22 gebremst werden. Dieser gemeinsame Bremsvorgang mittels der zusammenwirkenden Baugruppen beginnt insbesondere kurz vor Erreichen des Endanschlages der Frontplatten 11, 12 (Fig. 2, Fig. 5) am Schrankkorpus.

Als Radialbremse 41 ist dabei ein an sich bekannter Rotationsdämpfer 42 vorgesehen (Fig. 10), der mit einem Ritzel 43 in eine bogenförmig verlaufende Zahnstange 44 eingreift. Dabei kann der am Tragarm 14 des Beschlages 10 gehaltene Rotationsdämpfer 42 mit der am Bodenkranz 16 festgelegten Zahnstange 44 derart kämmen, daß während des Öffnungs- bzw. Schließvorgangs (radiale Verlagerung gemäß Pfeil Z) ein permanenter Verzahnungseingriff wirksam ist. Die dabei über den Tragarm 14 am Dämpfer 42 wirkenden Beschleunigungskräfte werden auf das um die Achse Z' drehbare Ritzel 43 übertragen, wobei dieses gleichzeitig an der Zahnstange 44 als Gegenglied anliegt. Durch diese Verbindung wird erreicht, daß die Bewegungsenergie (Pfeil Z) mittels des Ritzels 43 auf ein im Innenraum des Dämpfers 42 befindliches Speichermedium übertragen und die Bewegung gebremst ist.

Diese zusätzliche Bremsung erfolgt insbesondere in der letzten Phase des Schließvorgangs der Frontplatten, wobei deren Bewegung bereits durch das Zusammenwirken von Dämpfungsvorrichtung 33 sowie Steuerscheiben 21, 22 verlangsamt ist, durch den Dämpfer 42 nur noch ein bei diesem Bewegungsablauf vorhandenes Bewegungsspiel am Ende des Einlaufvorganges zu erfassen ist und damit ein Nachschwingen der gegen den Schrankkorpus bewegten Bauteile unterbunden wird. Damit wird eine bei bekannten Vorrichtungen anderer Bauart zu beobachtende Nachschwing-Phase mittels der Radialbremse 41 verhindert, da mittels der bogenförmig verlaufenden Zahnstange 44 ein Gegenlager für das Ritzel 43 definiert ist, über dessen Bremsorgan im Rotationsdämpfer 42 Schwingungen aufnehmbar und damit die Rest-Beschleunigungen des Schließvorganges ohne Rückfederungen so gedämpft werden, daß ein besonders weicher Schließvorgang für die Frontplatten 11, 12 erreicht ist.

## Patentansprüche

1. Eckschrank, insbesondere Kücheneckschrank, mit einem im Schrankkorpus (2) drehbaren und zumindest einen Fachboden mit V-förmigem Ausschnitt (4) abstützenden Karussell (5),
- wobei eine eine vertikale Hochachse (H) definierende Drehsäule (6) an einer oberen Schrankabdeckung (7) und am Schrankboden (8) im Bereich jeweiliger Beschläge (9, 10) gelagert ist,
- diese Beschläge (9, 10) jeweils zwei V-förmig von der Hochachse (H) abragende Tragarme (13, 14) zur Aufnahme von zwei in Schließstellung eine 90°-Winkelstellung bildenden Frontplatten (11, 12) aufweisen und
- diese Frontplatten (11, 12) am vorderen Bereich der Tragarme (13, 14) mittels jeweiliger Lenkhebel (15, 16) schwenkbeweglich gehalten sind,
wobei
- der bodenseitige Beschlag (10) im Bereich der Tragarme (14) jeweilige mit einem Bodenkranz (16') zusammenwirkende Lenkverbinder (17, 18) aufweist,
- mit diesen Lenkverbindern (17, 18) die Öffnungsbewegung der Frontplatten (11, 12) im Bereich der Lenkhebel (15, 16) steuerbar ist sowie
- mittels eines eine Rückstellfeder (19) aufweisenden Dämpfungsteils (20) die Rückbewegung der Frontplatten (11, 12) in die Schließstellung bremsbar ist,
**dadurch gekennzeichnet, daß**
- die beiden Lenkverbinder (17, 18) jeweils
- einerseits am unteren Beschlag (10) in Bereich des unteren Tragarms (14) und des unteren Lenkerhebels (16) angelenkt und
- andererseits im Nahbereich des Bodenkranzes (16')
- mit jeweils einer ein Fuhrungsteil (23, 23') aufweisenden Steuerscheibe (21, 22) versehen sind, derart, daß
- diese beiden Steuerscheiben (21, 22)
- im Bereich zumindest des jeweiligen Führungsteils (23, 23')
- in Verbindungseingriff gebracht sind und
- damit bei Verlagerung der Frontplatten (11, 12)
- deren Bewegungen synchronisiert sind.

2. Eckschrank nach Anspruch 1, **dadurch gekennzeichnet, daß** den beiden Frontplatten (11, 12) unabhängig von der Drehrichtung des Karussells (5) bei in Eingriff gelangenden Führungsteilen (23, 24) eine zu einer Mittelebene (M) weitgehend symmetrische Öffnungs- bzw. Schließbewegung vermittelbar ist.

3. Eckschrank nach Anspruch 1 oder 2, **dadurch gekennzeichnet, daß** die in Verbindungseingriff befindlichen Führungsteile (23, 24) der Steuerscheiben (21, 22) bei einer Bewegungseinleitung durch die Lenkhebel (15, 16) oder die Rückstellfeder (19) schwenkbar sind und die zusammenwirkenden Führungsteile (23, 24) eine zentrale Führungsgerade (F) definieren.

4. Eckschrank nach einem der Ansprüche 1 bis 3, **dadurch gekennzeichnet, daß** der am Schrankboden (8) festgelegte Bodenkranz (16) einen zentralen Drehpunkt (P) der Drehsäule (6) definiert und diese in der Mittelebene (M) verläuft, wobei die beiden im Abstand (T, T') zur Drehachse (6) angeordneten Steuerscheiben (21, 22) als Teile des unteren Beschlages (10) in jeweiligen mit gleichem Abstand (E, E') zur Mittelebene (M) angeordneten Drehgelenken (24, 24') abgestützt sind.

5. Eckschrank nach einem der Ansprüche 1 bis 4, **dadurch gekennzeichnet, daß** jeweils mit gleichem Abstand (G, G') zu den Drehgelenken (24, 24') der Steuerscheiben (21, 22) an diesen die Lenkverbinder (17, 18) angelenkt sind (Gelenke 25, 25').

6. Eckschrank nach einem der Ansprüche 1 bis 5, **dadurch gekennzeichnet, daß** die Steuerscheiben (21, 22) jeweilige ineinandergreifende und im Bereich der Mittelebene (M) verlagerbare Zahnsegmente (26, 27) als das erste Führungsteil aufweisen.

7. Eckschrank nach einem der Ansprüche 1 bis 6, **dadurch gekennzeichnet, daß** die Zahnsegmente (26, 27) jeweilige von aneinanderliegenden Zahnflanken definierte Anlagepunkte (K) aufweisen, die eine in Richtung der Mittelebene (M) verlaufende, bodenparallele Führungsgerade (F) definieren.

8. Eckschrank nach einem der Ansprüche 1 bis 7, **dadurch gekennzeichnet, daß** die Steuerscheiben (21, 22) mittels jeweiliger unterseitig an diesen vorgesehener und mit einer Führungsnut (28) im Bodenkranz (16) zusammenwirkender Steuernocken (29, 30) als ein zweites Führungsprofilteil geführt sind.

9. Eckschrank nach einem der Ansprüche 1 bis 8 **dadurch gekennzeichnet, daß** zumindest eine der Steuerscheiben (21, 22) mit der von einer Zugfeder gebildeten und am unteren Beschlag (10) gehaltenen Rückstellfeder (19) verbunden ist.

10. Eckschrank nach einem der Ansprüche 1 bis 9, **dadurch gekennzeichnet, daß** im Bereich der Steuerscheiben (21, 22) als zusätzliche Dämpfung eine Rotations-Dämpfungsvorrichtung (33) vorgesehen ist.

11. Eckschrank nach Anspruch 10, **dadurch gekennzeichnet, daß** die Dämpfungsvorrichtung (33) mit einem Rotationsdämpfer versehen ist, der mittels eines an einer der Steuerscheiben (22) gelagerten Eingriffsteils (34) in eine Führungskurve (35) eingreift, derart, daß mittels deren Konturverlauf die über das Eingriffsteil (34) eingeleitete Schwenkbewegung der Steuerscheibe (22) beschleunigt bzw. verzögert ist.

12. Eckschrank nach Anspruch 10 oder 11, **dadurch gekennzeichnet, daß** als Eingriffsteil (34) ein Zahnritzel (36) vorgesehen ist, das mit einem zumindest einen Teilbereich der Führungskurve (35) erfassenden Zahnpröfilteil (37) kämmend in Eingriff ist.

13. Eckschrank nach einem der Ansprüche 10 bis 12, **dadurch gekennzeichnet, daß** das Zahnprofilteil (37) des Rotationsdämpfers (33) in eine in der Deckplatine (10') des unteren Beschlages (10) vorgesehene Durchgriffsöffnung (38) integriert ist und in diese das an einer der Steuerscheiben (22) gelagerte Zahnritzel (36) eingreift.

14. Eckschrank nach einem der Ansprüche 10 bis 13, **dadurch gekennzeichnet, daß** das Zahnritzel (36) mit einem Zwischenträger (39) in einer Aufnahmenut (40) an der Steuerscheibe (22) festlegbar ist.

15. Eckschrank nach einem oder mehreren der Ansprüche 1 bis 14, **dadurch gekennzeichnet, daß** das Karussell (5) am unteren Beschlag (10) eine zusätzlich zu den Steuerscheiben (21, 22) und dem Dämpfungsteil (20) im Bereich des Bodenkranzes (16) wirksame Radialbremse (41) aufweist.

16. Eckschrank nach Anspruch 15, **dadurch gekennzeichnet, daß** als Radialbremse (41) ein mit dem Beschlag (10) verlagerbarer Rotationsdämpfer (42) vorgesehen ist, der mit seinem Ritzel (43) in eine bogenförmig verlaufende und am Bodenkranz (16) gehaltene Zahnstange (44) eingreift.

17. Eckschrank nach Anspruch 15 oder 16, **dadurch gekennzeichnet, daß** der am Beschlag (10) gehaltene Rotationsdämpfer (42) mit der Zahnstange (44) kämmt, derart, daß diese als Gegenlager für das eingeleitete Beschleunigungskräfte der Frontplatten (11, 12) aufnehmende sowie mit einem Speicherorgan verbundene Ritzel (43) wirkt und damit das Karussell (5) nachschwingfrei in die Ruhestellung eindrehbar ist.

## Claims

1. Corner cupboard, in particular a kitchen corner cupboard, comprising a carousel (5) which can rotate in the cupboard carcass (2) and supports at least one shelf base having a V-shaped portion (4),
- a rotating column (6) which defines a vertical axis (H) being mounted on an upper cupboard cover panel (7) and on the cupboard base (8) in the region of respective fittings (9, 10),
- these fittings (9, 10) each having two supporting arms (13, 14) which protrude from the vertical axis (H) in a V-shape and are intended for receiving two front panels (11, 12) which form a 90° angle in the closed position and
- these front panels (11, 12) being held in a pivotally movable manner on the front region of the supporting arms (13, 14) by means of respective steering levers (15, 16),
- the base-side fitting (10) having steering connectors (17, 18) each interacting with a base ring (16') in the region of the supporting arms (14),
- the opening movement of the front panels (11, 12) being controllable in the region of the steering levers (15, 16) using these steering connectors (17, 18) and
- the return movement of the front panels (11, 12) into the closed position being able to be braked by means of a damping part (20) which has a return spring (19),
**characterised in that**
- the two steering connectors (17, 18) are each articulated,
- on the one hand, to the lower fitting (10) in the region of the lower supporting arm (14) and of the lower steering lever (16) and
- provided, on the other hand, in the immediate vicinityof the base ring (16')
- with in each case one control disc (21, 22) which has a guide part (23, 23'),
in such a way that
- these two control discs (21, 22)
- are brought into interlocking engagement
- in the region of at least the respective guide parts (23, 23') and
- therefore the movements thereof are synchronised
- when moving the front panels (11, 12).

2. Corner cupboard according to claim 1, **characterised in that** an opening or closing movement which is largely symmetrical to a central plane (M) can be imparted upon the two front panels (11, 12) independently of the rotational direction of the carousel (5) when the guide parts (23, 24) come into engagement.

3. Corner cupboard according to either claim 1 or claim 2, **characterised in that** the guide parts (23, 24), which are in interlocking engagement, of the control discs (21, 22) can be pivoted when movement is introduced by the steering lever (15, 16) or the return spring (19) and the interacting guide parts (23, 24) define a central straight guide line (F).

4. Corner cupboard according to any of claims 1 to 3, **characterised in that** the base ring (16), which is attached to the cupboard base (8), defines a central rotational point (P) of the rotating column (6) and said rotating column extends in the central plane (M), the two control discs (21, 22), which are arranged at a distance (T, T') from the rotational axis (6), being supported, as parts of the lower fitting (10), in respective pivotal points (24, 24'), which are arranged at the same distance (E, E') from the central plane (M).

5. Corner cupboard according to any of claims 1 to 4, **characterised in that** the steering connectors (17, 18) are articulated (joints 25, 25') to the control discs (21, 22) in each case at the same distance (G, G') from the pivotal points (24, 24') of said control discs.

6. Corner cupboard according to any of claims 1 to 5, **characterised in that** the control discs (21, 22) have respective interlocking , toothed segments (26, 27), which are movable in the region of the central plane (M), as the first guide part.

7. Corner cupboard according to any of claims 1 to 6, **characterised in that** the toothed segments (26, 27) have respective bearing points (K) which are defined by adjacent teeth edges and define a straight guide line (F) which is parallel to the base and extends in the direction of the central plane (M).

8. Corner cupboard according to any of claims 1 to 7, **characterised in that** the control discs (21, 22) are guided by means of control cams (29, 30), which interact with a guide groove (28) in the base ring (16) and are provided on the lower side of said discs in each case, as a second guide profile part.

9. Corner cupboard according to any of claims 1 to 8, **characterised in that** at least one of the control discs (21, 22) is connected to the return spring (19), which is formed by a tension spring and held on the lower fitting (10).

10. Corner cupboard according to any of claims 1 to 9, **characterised in that** a rotationdamping device (33) is provided in the region of the control discs (21, 22) as additional damping.

11. Corner cupboard according to claim 10, **characterised in that** the damping device (33) is provided with a rotation damper, which engages in a guide curve (35) by means of an engagement part (34) which is mounted on one of the control discs (22), in such a way that, by means of the contour progression thereof, the pivoting movement, which is introduced by the engagement part (34), of the control disc (22) is accelerated or decelerated.

12. Corner cupboard according to either claim 10 or claim 11, **characterised in that** a pinion (36) is provided as the engagement part (34), which pinion is in meshing engagement with a toothed profile part (37) which contacts at least a portion of the guide curve (35).

13. Corner cupboard according to any of claims 10 to 12, **characterised in that** the toothed profile part (37) of the rotation damper (33) is integrated in a through-opening (38), which is provided in the cover board (10') of the lower fitting (10), and the pinion (36), which is mounted on one of the control discs (22), engages in said opening.

14. Corner cupboard according to any of claims 10 to 13, **characterised in that** the pinion (36) can be attached to an intermediate member (39) in a receiving groove (40) on the control disc (22).

15. Corner cupboard according to one or more of claims 1 to 14, **characterised in that** the carousel (5) has, on the lower fitting (10), a radial brake (41) which acts in the region of the base ring (16) in addition to the control discs (21, 22) and the damping part (20).

16. Corner cupboard according to claim 15, **characterised in that** a rotation damper (42) which can be moved together with the fitting (10) is provided as the radial brake (41) and the pinion (43) of which damper engages in a toothed rack (44) which extends in a curved shape and is held on the base ring (16).

17. Corner cupboard according to either claim 15 or claim 16, **characterised in that** the rotation damper (42), which is held on the fitting (10), meshes with the toothed rack (44) in such a way that the rack acts as a counter bearing for the pinion (43), which is connected to a storage member and absorbs introduced acceleration forces of the front panels (11, 12), and therefore the carousel (5) can be rotated inwards into the initial position without swinging back.

## Revendications

1. Armoire de coin, en particulier armoire de coin de cuisine, comprenant un carrousel (5) rotatif dans le corps d'armoire (2) et soutenant au moins une étagère avec une découpe (4) en forme de V, dans laquelle :
- une colonne tournante (6) définissant un axe en hauteur vertical (H) est montée sur un cache d'armoire supérieur (7) et sur le fond d'armoire (8) au niveau de ferrures (9, 10) respectives,
- ces ferrures (9, 10) présentant à chaque fois deux bras supports (13, 14) en forme de V qui dépassent de l'axe en hauteur (H) pour recevoir deux plaques frontales (11, 12) formant une position angulaire à 90° en position de fermeture, et
- ces plaques frontales (11, 12) sont maintenues pivotantes sur la zone avant des bras supports (13, 14) au moyen de leviers de manoeuvre (15, 16) respectifs,
dans laquelle
- la ferrure (10) du côté du fond présente au niveau des bras supports (14) des connecteurs de manoeuvre (17, 18) respectifs coopérant avec une couronne de fond (16'),
- le mouvement d'ouverture des plaques frontales (11, 12) étant commandable au niveau des leviers de manoeuvre (15, 16) à l'aide de ces connecteurs de manoeuvre (17, 18), et
- au moyen d'une pièce d'amortissement (20) présentant un ressort de rappel (19), le mouvement de retour des plaques frontales (11, 12) peut être freiné dans la position de fermeture,
**caractérisé en ce que** :
- les deux connecteurs de manoeuvre (1 7, 18) sont chacun
- d'une part articulés sur la ferrure inférieure (10) au niveau du bras support inférieur (14) et du levier de manoeuvre inférieur (16), et
- d'autre part munis chacun, dans la zone à proximité de la couronne de fond (16'), d'une plaque de réglage (21, 22) présentant une pièce de guidage (23, 23')
de telle sorte que
- ces deux plaques de réglage (21, 22),
- au niveau au moins de la pièce de guidage respective (23, 23'),
- sont amenées dans un contact d'assemblage et
- ainsi, lors du déplacement des plaques frontales (11, 12),
- leurs mouvements sont synchronisés.

2. Armoire de coin selon la revendication 1, **caractérisée en ce qu'**un mouvement d'ouverture ou de fermeture en grande partie symétrique par rapport à un plan central (M) peut être transmis aux deux plaques frontales (11, 12) indépendamment de la direction de rotation du carrousel (5) lorsque les pièces de guidage (23, 24) sont entrées en contact.

3. Armoire de coin selon la revendication 1 ou 2, **caractérisée en ce que** les pièces de guidage (23, 24) des plaques de réglage (21, 22) qui se trouvent en contact d'assemblage peuvent pivoter lors de l'introduction d'un mouvement par les leviers de manoeuvre (15, 16) ou les ressorts de rappel (19) et les pièces de guidage (23, 24) qui coopèrent définissent une droite de guidage central (F).

4. Armoire de coin selon une des revendications 1 à 3, **caractérisée en ce que** la couronne de fond (16) fixée au fond d'armoire (8) définit un point de rotation central (P) de la colonne tournante (6), celle-ci s'étendant dans le plan central (M), les deux plaques de réglage (21, 22) disposées à distance (T, T') de l'axe de rotation (6) et servant de pièces de la ferrure inférieure (10) étant appuyées dans des articulations rotatives (24, 24') respectives disposées à la même distance (E, E') du plan central (M).

5. Armoire de coin selon une des revendications 1 à 4, **caractérisée en ce que** les connecteurs de manoeuvre (17, 18) sont chacun articulés (articulations 25, 25') sur les plaques de réglage (21, 22) à égale distance (G, G') des articulations rotatives (24, 24') de ces plaques.

6. Armoire de coin selon une des revendications 1 à 5, **caractérisée en ce que** les plaques de réglage (21, 22) présentent chacune des segments dentés (26, 27) utilisés pour servir de première pièce de guidage, qui s'engagent les uns dans les autres et peuvent être déplacés au niveau du plan central (M).

7. Armoire de coin selon une des revendications 1 à 6, **caractérisée en ce que** les segments dentés (26, 27) présentent chacun des points d'appui (K) définis par des flancs dentés qui s'engagent les uns dans les autres et qui définissent une droite de guidage (F) parallèle au fond et qui s'étend en direction du plan central (M).

8. Armoire de coin selon une des revendications 1 à 7, **caractérisée en ce que** les plaques de réglage (21, 22) sont guidées au moyen de cames de réglage (29, 30) utilisées pour servir de deuxième pièce profilée de guidage, prévues chacune en dessous des plaques et coopérant avec une rainure de guidage (28) dans la couronne de fond (16)

9. Armoire de coin selon une des revendications 1 à 8, **caractérisée en ce qu'**au moins une des plaques de réglage (21, 22) est reliée au ressort de rappel (19) formé par un ressort de traction et maintenu sur la ferrure inférieure (10).

10. Armoire de coin selon une des revendications 1 à 9, **caractérisée en ce qu'**au niveau des plaques de réglage (21, 22) un dispositif d'amortissement de rotation (33) est prévu pour servir d'amortissement supplémentaire.

11. Armoire de coin selon la revendication 10, **caractérisée en ce que** le dispositif d'amortissement (33) est muni d'un amortisseur de rotation qui s'engage dans une courbe de guidage (35) au moyen d'une pièce de contact (34) montée sur une des plaques de réglage (22) de telle sorte qu'au moyen du tracé de la courbe le mouvement de pivotement de la plaque de guidage (22) qui est introduit par la pièce de contact (34) est accéléré ou décéléré.

12. Armoire de coin selon la revendication 10 ou 11, **caractérisée en ce qu'**un pignon denté (36) est prévu pour servir de pièce de contact (34) et vient en contact coiffant avec une pièce profilée dentée (37) comprenant au moins une zone partielle de la courbe de guidage (35).

13. Armoire de coin selon une des revendications 10 à 12, **caractérisée en ce que** la pièce profilée dentée (37) de l'amortisseur de rotation (33) est intégrée dans une ouverture de passage (38) prévue dans la platine de protection (10') de la ferrure inférieure (10) et le pignon denté (36) monté sur une des plaques de réglage (22) s'engage dans cette ouverture.

14. Armoire de coin selon une des revendications 10 à 13, **caractérisée en ce que** le pignon denté (36) peut être fixé dans une rainure de réception (40) sur la plaque de réglage (22) avec un support intermédiaire (39).

15. Armoire de coin selon une ou plusieurs des revendications 1 à 14, **caractérisée en ce que** le carrousel (5) présente sur sa ferrure inférieure (10) un frein radial (41) agissant en plus des plaques de réglage (21, 22) et de la pièce d'amortissement (20) au niveau de la couronne de fond (16).

16. Armoire de coin selon la revendication 15, **caractérisée en ce qu'**un amortisseur de rotation (42) qui peut être déplacé avec la ferrure (10) est prévu pour servir de frein radial (41) et vient en contact avec son pignon (43) dans un arbre denté (44) s'étendant en forme d'arc et maintenu sur la couronne de fond (16).

17. Armoire de coin selon la revendication 15 ou 16, **caractérisée en ce que** l'amortisseur de rotation (42) maintenu sur la ferrure (10) coiffe l'arbre denté (44) de telle sorte que celui-ci sert de contre palier pour le pignon recevant les forces d'accélération des plaques frontales (11,12) introduites et qu'ainsi le carrousel (5) puisse être tourné dans la position de repos sans aucune vibration en retour.
